# EUROPÄISCHE PATENTANMELDUNG

(11) **EP 1 911 655 A1**
(43) Veröffentlichungstag der Anmeldung: **16.04.2008**
(21) Anmeldenummer: 07019864.3
(22) Anmeldetag: 10.10.2007
(51) Int. Cl.: B61D 45/00, B61D 3/20

(54) **Eisenbahnwaggon mit Ladungsstützeinrichtung**

(30) Priorität: 11.10.2006 DE 102006048243
(71) Anmelder: CTL Logistics GmbH, 40221 Düsseldorf (DE)
(72) Erfinder: Plewa, Peter c/o CTL Logistics GmbH, 40221 Düsseldorf (DE)
(74) Vertreter: Müller - Hoffmann & Partner

(57) **Zusammenfassung**

Die vorliegende Erfindung offenbart einen Eisenbahnwaggon für den Gütertransport, aufweisend mindestens eine Bodenwand (3) sowie Seitenwände (1; 2), welche mindestens eine Längswand (1) sowie mindestens eine Querwand (2) umfassen, wobei die mindestens eine Längswand (1) eine Längsabmessung aufweist, die größer ist als diejenige der mindestens einen Querwand (2), und wobei die mindestens eine Längswand (1) im Wesentlichen senkrecht zu der mindestens einen Querwand (2) angeordnet ist, dadurch gekennzeichnet, dass
auf der Innenseite zumindest einiger der Seitenwände (1, 2) Stützeinrichtungen (4) angebracht sind, welche sich im oberen Drittel der Höhe H der jeweiligen Seitenwand befinden und die von der jeweiligen Seitenwand aus in das Innere des durch die Seitenwände begrenzten Raumes vorstehen.

## Beschreibung

Die Erfindung betrifft einen Eisenbahnwaggon mit Ladungsstützeinrichtung für Container.

Waggons für den Transport verschiedener Arten von Gütern, z.B. Schüttgut und Stückgut, sind im Bereich des Schienentransportverkehrs weit verbreitet. Einer der häufig eingesetzten Waggons ist der sogenannte "Eaos-Waggon". Es handelt sich hierbei um einen Drehgestellwagen mit großem Laderaum und hohen Lastgrenzen. Der Waggon verfügt über je zwei Längs- und Querwände. An jeder Längswand des Waggons sind ein oder zwei doppelflügelige Türen angebracht. Die Eaos-Güterwaggons gestatten die Beförderung einer Vielzahl unterschiedlicher Güter, sowohl in loser Schüttung (z.B. Kohle, Briketts, Erze, Steine und Erden) als auch in Stücken (Ballen, Fässer, Rundholz, Eisen). Die vorliegende Erfindung ist insbesondere, jedoch nicht ausschließlich im Zusammenhang mit den genannten Eaos-Waggons einsetzbar.

Zunehmend wird auch gewünscht, Frachtcontainer, wie sie zur Beförderung von Gütern auf Schiffen eingesetzt werden, auf solchen Waggons transportieren zu können. Dies würde den Umschlag der transportierten Güter erheblich vereinfachen, da eine Umladung der Güter aus dem Schiffscontainer und in den Waggon entfällt, wenn der Container als Ganzes in den Waggon eingesetzt werden kann.

In der DE 101 55 696 A1 ist ein Eisenbahn-Flachwagen offenbart, der für den Transport eines solchen Containers geeignet ist. Der Flachwagen weist eine Zentriervorrichtung auf, welche die nutzbare Breite des Laderaums beschränkt. Zur Abstützung eines Containers sind bei dem bekannten Waggon Stützvorrichtungen vorhanden, die sich über die gesamte Höhe der Bordwand des Flachwagens erstrecken. Dieser Waggon hat den Nachteil, dass mit ihm zwar Container, jedoch nicht ohne weiteres auch Schüttgut transportiert werden kann, da der Flachwagen bezüglich des Gewichtes nicht ausgelastet wäre. Zum Transport von Schüttgut mit optimaler Auslastung werden im Güterverkehr üblicherweise Waggons mit hohen Seitenwänden, z.B. die genannten Eaos-Waggons, eingesetzt.

Es ist die Aufgabe der vorliegenden Erfindung, einen Güterwaggon anzugeben, mit dem sowohl Schütt- oder Stückgut als auch Frachtcontainer transportiert werden können, ohne dass beim Wechsel der Frachtart Änderungen am Waggon vorgenommen werden müssen.

Diese Aufgabe wird erfindungsgemäß durch einen Eisenbahnwaggon nach Anspruch 1 gelöst. Bevorzugte Ausgestaltungen sind in den Unteransprüchen angegeben.

Der erfindungsgemäße Eisenbahnwaggon für den Gütertransport weist mindestens eine Bodenwand sowie Seitenwände auf. Die Seitenwände umfassen mindestens eine Längswand sowie mindestens eine Querwand, wobei die mindestens eine Längswand eine Längsabmessung aufweist, die größer ist als diejenige der mindestens einen Querwand, und wobei die mindestens eine Längswand im Wesentlichen senkrecht zu der mindestens einen Querwand angeordnet ist, wobei auf der Innenseite zumindest einiger der Seitenwände Stützeinrichtungen angebracht sind, welche sich im oberen Drittel der Höhe H der jeweiligen Seitenwand befinden und die von der jeweiligen Seitenwand aus in das Innere des durch die Seitenwände begrenzten Raumes vorstehen. Im Zusammenhang mit der Erfindung ist unter der Höhe H diejenige Abmessung einer Seitenwand zu verstehen, die senkrecht zur Fläche der Bodenwand verläuft.

Aufgrund der Stützeinrichtungen können Container, wie beispielsweise die genannten Schiffscontainer sicher geführt werden, ohne zu verrutschen und somit den Inhalt zu gefährden. Die Gefahr eines Verrutschen oder Verschieben des Containers wäre ohne Stützeinrichtungen besonders bei Beschleunigungs- und Bremsvorgängen gegeben. Zusätzlich ermöglichen die Stützeinrichtungen auch eine Führung des Containers beim Laden desselben in den Waggon sowie bei dessen Ausbringung aus dem Waggon.

Anders als bei dem Stand der Technik nach der DE 101 55 696 A1 erstrecken sich die Stützeinrichtungen nicht über die gesamte Höhe der Seitenwände des Waggons, sondern nur etwa im oberen Drittel, bevorzugt im oberen Viertel desselben. Dies führt zu einer Material- und Gewichtsersparnis bei der Herstellung des Waggons. Es hat sich überraschenderweise als völlig ausreichend herausgestellt, die Stützeinrichtungen nur über einem kleinen Teil der Höhe H der Seitenwände vorzusehen. Eine Erklärung dafür kann darin liegen, dass derartige Container selbst stabil gebaut sind, so dass sich die senkrechte Position der Seitenwände aus dem quaderförmigen Aufbau des Containers selbst ergibt.

Im Gegensatz zum vorstehend genannten Stand der Technik findet bei dem erfindungsgemäßen Eisenbahnwaggon darüber hinaus keine Beschränkung des Laderaumes statt. Ohne wesentliche Gewichtsbeschränkung durch Einbauten können mit dem erfindungsgemäßen Waggon sowohl Container als auch Schüttgüter in gewohnter Menge, d.h. in der für die Art des Waggons zugelassenen Menge, transportiert werden.

Die Seitenwände sind vorzugsweise etwa 200. cm bis 250 cm hoch. Diese Höhe der Seitenwände ist geeignet, um auch Schüttgut transportieren zu können. Der erfindungsgemäße Eisenbahnwaggon ist somit vielseitig einsetzbar. Ist die Höhe der Seitenwände zu gering gewählt, so führt dies dazu, dass unnötig Lademasse "verschenkt" wird.

Gemäß einer bevorzugten Ausführungsform des erfindungsgemäßen Eisenbahnwaggons sind vier Seitenwände vorhanden, die einen Innenraum begrenzen und somit einen allseits geschlossenen Waggon bilden.

Vorzugsweise ist bei dem erfindungsgemäßen Eisenbahnwaggon in mindestens einer Längswand eine Tür vorhanden ist. Diese Türen erleichtern das Be- und Entladen mit Gütern, die nicht in Containern enthalten sind, sowie auch das Reinigen und Warten der Waggons. Eine entsprechende Art der Güterwaggons stellen beispielsweise die bereits genannten Eaos-Waggons dar, welche an jeder Längswand je zwei zweiflügelige Türen aufweisen.

In der praktischen Ausführung des erfindungsgemäßen Eisenbahnwaggons sind die Stützeinrichtungen vorzugsweise aus einem Grundblech, das an der jeweiligen Seitenwand anliegend auf dieser befestigt ist, sowie einem Ladungsbegrenzungsblech, welches unter einem Winkel an dem Grundblech befestigt ist, aufgebaut. Bei dem Winkel handelt es sich vorzugsweise um einen rechten Winkel, wobei auch geringfügige Abweichungen von 90°, z.B. 85° bis 95°, möglich sind.

Unter dem Ausdruck "Blech" ist im Rahmen der vorliegenden Erfindung jedes geeignete Material in Form einer Tafel bzw. einer Platte zu verstehen, ohne dass damit Beschränkungen hinsichtlich der Stärke des Materials gemacht werden. Die notwendige Stärke ist in Abhängigkeit vom jeweils gewählten Material festzusetzen. In der Praxis hat sich eine Stärke von etwa 10 bis 30 mm, insbesondere etwa 15 bis 25 mm, im Zusammenhang mit handelsüblichem Stahl als für das Ladungsbegrenzungsblech geeignet erwiesen.

Das Grundblech der Stützeinrichtung weist hingegen eine optimale Dicke von etwa 8 bis 15 mm auf. Die Abmessungen sollten im Übrigen so gewählt werden, dass eine sichere Lage des an dem Grundblech befestigten Ladungsbegrenzungsblechs auch bei Belastung gewährleistet ist.

Das Grundblech und/oder das Ladungsbegrenzungsblech sind vorzugsweise durch Schweißen aneinander befestigt. Auch wird eine Schweißverbindung für das Befestigen des Grundbleches an der Seitenwand des Waggons aus Gründen der Stabilität bevorzugt.

Gemäß einer besonders gut geeigneten Ausführungsform der Erfindung weist das Ladungsbegrenzungsblech auf seiner von der Bodenwand weiter entfernten Oberseite eine Abschrägung auf. Dies bedeutet, dass sich das Ladungsbegrenzungsblech nach oben hin konisch verjüngt. Hierbei ergeben sich besonders beim Laden eines Containers in den erfindungsgemäßen Waggon Vorteile, da der Container eine Führung erfährt, die ihn sicher in die gewünschte Position gleiten lässt.

Ergänzend oder alternativ zu der vorstehend beschriebenen Ausgestaltung kann das Ladungsbegrenzungsblech auch auf seiner näher an der Bodenwand liegenden Unterseite eine Abschrägung aufweisen und sich somit zur Bodenseite hin konisch verjüngen. Hierdurch wird eine besonders gute Führung beim Entladen erzielt.

In einen Eisenbahnwaggon des genannten Eaos-Typs können zwei Container mit Standardabmessungen eingesetzt werden. Diese Container sind dann längsweise hintereinander angeordnet. Zu diesem Zweck sind bei dem erfindungsgemäßen Eisenbahnwaggon an mindestens einer der Längswände vier Stützeinrichtungen vorhanden, wobei der Abstand zwischen der ersten Stützeinrichtung und dem einen Ende der Längswand etwa 35 cm beträgt, der Abstand zwischen der ersten und der zweiten Stützeinrichtung etwa 610 cm beträgt, der Abstand zwischen der zweiten und der dritten Stützeinrichtung etwa 10 cm beträgt, und der Abstand zwischen der dritten und der vierten Stützeinrichtung etwa 610 cm beträgt. Auf diese Weise können zwei Container gleichzeitig sicher und vor Verrutschen geschützt befördert werden. Es kann jedoch auch ein einzelner Container mit doppelter Länge eingesetzt werden.

Zusätzlich zu den an den Längswänden befindlichen Stützeinrichtungen kann auch mindestens eine der Querwände zwei Stützeinrichtungen aufweisen, welche einen Abstand von 249 cm voneinander besitzen.

Die Erfindung wird nunmehr mit Bezug auf die beigefügten Zeichnungen näher erläutert, welche ein bevorzugtes Ausführungsbeispiel darstellen. In den Zeichnungen zeigen:
Figur 1 einen erfindungsgemäßen Eisenbahnwaggon in Draufsicht;
Figur 2 eine Längsansicht einer Stützeinrichtung für eine Längswand; und
Figur 3 eine Längsansicht einer Stützeinrichtung für eine Querwand.

In dem gezeigten Ausführungsbeispiel weist der erfindungsgemäße Eisenbahnwaggon zwei Längswände 1 sowie zwei Querwände 2 auf, welche in Draufsicht rechteckig angeordnet sind. An ihren Unterseiten sind alle Wände 1, 2 auf einer Bodenwand 3 auf übliche Weise befestigt.

Wie dies zu erkennen ist, befinden sich hier jeweils vier Stützeinrichtungen 4 an jeder der Längswände 1 und jeweils zwei Stützeinrichtungen an jeder der Querwände 2. Es kann selbstverständlich auch eine andere Anzahl an Stützeinrichtungen je nach Bedarf gewählt werden. Die Stützeinrichtungen 4 halten einen Container, der mit dem Bezugszeichen 5 gekennzeichnet ist, in einem festen Abstand zu den Seitenwänden 1, 2.

Die Stützeinrichtungen bestehen hier aus einem Grundblech 4a, welches sich parallel zu den Seitenwänden und an diesen anliegend erstreckt, sowie einem Ladungsbegrenzungsblech 4b, das sich in den durch die Seitenwände begrenzten Innenraum hinein erstreckt. In dem gezeigten Ausführungsbeispiel ist der Winkel, den das Grundblech 4a und das Ladungsbegrenzungsblech 4b miteinander einschließen, ein Winkel von etwa 90°. Dies gewährleistet eine optimale Abstützung in alle Richtungen.

Die Höhe der Stützeinrichtungen 4 beträgt nur einen Bruchteil, insbesondere etwa ein Viertel bis ein Fünftel, der Höhe H der Seitenwände und befindet sich im oberen Drittel der Höhe dieser Seitenwände. In Zahlen ausgedrückt liegt die Höhe der Stützeinrichtungen vorzugsweise zwischen 25 und 60 cm, wobei ein Bereich von 30 bis 45 cm als besonders bevorzugt gilt. Dabei kann die Höhe der Stützeinrichtungen der Längswände geringer sein als die Höhe der Stützeinrichtungen der Querwände. Als ein nicht beschränkendes Beispiel seien hier die Werte 30 cm für die Höhe der Stützeinrichtungen der Längswände und 40 cm für die Höhe der Stützeinrichtungen der Querwände genannt.

Wie dies in den Darstellungen der Figuren 2 und 3 zu erkennen ist, weisen die Ladungsbegrenzungsbleche 4b der Stützeinrichtungen 4 in Längssicht, d.h. senkrecht zur Ansicht von Figur 1 die Form eines Trapezes auf, d.h. ihre oberen und unteren Ecken sind stark abgeschrägt. Auf diese Weise wird eine sichere Führung bzw. Zentrierung der Container beim Be- und Entladen des erfindungsgemäßen Eisenbahnwaggons gewährleistet.

Mittels des erfindungsgemäßen Eisenbahnwaggons können sowohl Container, die üblicherweise für den Schiffstransport eingesetzt werden, sowie auch auf übliche Weise Schüttgut transportiert werden, ohne dass beim Wechsel der Ladungsart Umbauten notwendig sind. Hierdurch wird eine ökonomisch optimale Einsatzfähigkeit des Waggons ermöglicht. Die hierzu benötigten Stützeinrichtungen können aufgrund der Erfindung mit geringem Materialaufwand verwirklicht werden.

## Patentansprüche

1. Eisenbahnwaggon für den Gütertransport, aufweisend mindestens eine Bodenwand (3) sowie Seitenwände (1; 2), welche mindestens eine Längswand (1) sowie mindestens eine Querwand (2) umfassen, wobei die mindestens eine Längswand (1) eine Längsabmessung aufweist, die größer ist als diejenige der mindestens einen Querwand (2), und wobei die mindestens eine Längswand (1) im Wesentlichen senkrecht zu der mindestens einen Querwand (2) angeordnet ist, **dadurch gekennzeichnet, dass**
auf der Innenseite zumindest einiger der Seitenwände (1, 2) Stützeinrichtungen (4) angebracht sind, welche sich im oberen Drittel der Höhe H der jeweiligen Seitenwand befinden und die von der jeweiligen Seitenwand aus in das Innere des durch die Seitenwände begrenzten Raumes vorstehen.

2. Eisenbahnwaggon nach Anspruch 1, **dadurch gekennzeichnet, dass** vier Seitenwände (1, 2) vorhanden sind, die einen Innenraum begrenzen.

3. Eisenbahnwaggon nach Anspruch 1 oder 2, **dadurch gekennzeichnet, dass** in mindestens einer Längswand (1) eine Tür vorhanden ist.

4. Eisenbahnwaggon nach einem der Ansprüche 1 bis 3, **dadurch gekennzeichnet, dass** die Stützeinrichtungen (4) aus einem Grundblech (4a), das an der jeweiligen Seitenwand anliegend auf dieser befestigt ist, sowie einem Ladungsbegrenzungsblech (4b), welches unter einem Winkel an dem Grundblech befestigt ist, aufgebaut.

5. Eisenbahnwaggon nach Anspruch 4, **dadurch gekennzeichnet, dass** das Grundblech (4a) und/oder das Ladungsbegrenzungsblech (4b) durch Schweißen befestigt ist.

6. Eisenbahnwaggon nach Anspruch 4 oder 5, **dadurch gekennzeichnet, dass** das Ladungsbegrenzungsblech (4b) auf seiner von der Bodenwand (3) weiter entfernten Oberseite eine Abschrägung aufweist.

7. Eisenbahnwaggon nach einem der Ansprüche 4 bis 6, **dadurch gekennzeichnet, dass** das Ladungsbegrenzungsblech (4b) auf seiner näher an der Bodenwand (3) liegenden Unterseite eine Abschrägung aufweist.

8. Eisenbahnwaggon nach einem der Ansprüche 4 bis 7, **dadurch gekennzeichnet, dass** das Grundblech (4a) eine Dicke von etwa 8 bis 15 mm aufweist.

9. Eisenbahnwaggon nach einem der vorstehenden Ansprüche, **dadurch gekennzeichnet, dass** an mindestens einer der Längswände (1) vier Stützeinrichtungen (4) vorhanden sind, wobei der Abstand zwischen der ersten Stützeinrichtung und dem einen Ende der Längswand etwa 35 cm beträgt, der Abstand zwischen der ersten und der zweiten Stützeinrichtung etwa 610 cm beträgt, der Abstand zwischen der zweiten und der dritten Stützeinrichtung etwa 10 cm beträgt, und der Abstand zwischen der dritten und der vierten Stützeinrichtung etwa 610 cm beträgt.

10. Eisenbahnwaggon nach einem der vorstehenden Ansprüche, **dadurch gekennzeichnet, dass** mindestens eine der Querwände (2) zwei Stützeinrichtungen (4) aufweist, welche einen Abstand von 249 cm voneinander aufweisen.
